# EUROPÄISCHE PATENTSCHRIFT

(11) **EP 2 007 548 B1**
(45) Veröffentlichungstag und Bekanntmachung des Hinweises auf die Patenterteilung: **05.08.2009**
(21) Anmeldenummer: 08717199.7
(22) Anmeldetag: 27.02.2008
(51) Int. Cl.: B24B 5/12

(54) **VERFAHREN ZUR SCHLEIFBEARBEITUNG EINES MASCHINENBAUTEILS UND SCHLEIFMASCHINE ZUR DURCHFÜHRUNG DES VERFAHRENS**
METHOD FOR GRINDING A MACHINE PART, AND GRINDING MACHINE FOR CARRYING OUT SAID METHOD
PROCÉDÉ DE RECTIFICATION D'UN COMPOSANT DE MACHINE ET RECTIFIEUSE POUR LA MISE EN OEUVRE DUDIT PROCÉDÉ

(30) Priorität: 28.02.2007 DE 102007009843
(43) Veröffentlichungstag der Anmeldung: 31.12.2008
(73) Patentinhaber: Erwin Junker Maschinenfabrik GmbH, 77787 Nordrach (DE)
(72) Erfinder: JUNKER, Erwin, 77815 Bühl / Baden (DE)
(74) Vertreter: Leske, Thomas
(86) Internationale Anmeldenummer: PCT/EP2008/052395
(87) Internationale Veröffentlichungsnummer: WO 2008/104571

(56) Entgegenhaltungen:
- EP-A- 0 145 965
- EP-A- 0 361 446
- DE-A1- 3 817 161

## Beschreibung

Die Erfindung betrifft ein Verfahren zur Schleifbearbeitung eines um seine Längsachse zur Rotation angetriebenen Maschinenbauteils, das an seinem einen axialen Ende einen Lagerzapfen und an seinem entgegengesetzten Ende eine Innenausnehmung aufweist, wobei mit einer ersten Schleifscheibe Außenflächen und mit einer zweiten Schleifscheibe die Umfangsfläche der Innenausnehmung geschliffen werden und zum Einspannen des Maschinenbauteils beim Schleifen ein Werkstückspindelstock, ein Reitstock und mindestens eine Lünette vorgesehen sind sowie eine Schleifmaschine mach Art einer Universal-, Rund-und Unrundschleifmaschine zur Durchführung des Verfahrens.

Beim Schleifen von derartigen verhältnismäßig kompliziert gestalteten Maschinenbauteilen ist es bekannt, das Maschinenbauteil an seinen Enden zwischen einem Werkstockspindelstock und einem Reitstock einzuspannen und mit unterschiedlichen Schleifscheiben unterschiedliche Bereiche in der Außenkontur des Maschinenbauteils zu bearbeiten. Wenn sich an dem einen Ende des Maschinenbauteils eine Ausnehmung befindet, so wurde dazu schon vorgeschlagen, das Maschinenbauteil einseitig einzuspannen und an dem entgegengesetzten frei zugänglichen Ende des Maschinenbauteils sowohl Außenbereiche als auch die Kontur der Innenausnehmung mit Schleifscheiben von unterschiedlicher Größe zu bearbeiten. Ein derartiges Verfahren ist beispielsweise aus der DE 23 33 041 entnehmbar. Bei einseitig eingespannten Maschinenbauteilen ist es auch geläufig, das entgegengesetzte freie Ende durch eine Lünette abzustützen. Der Einsatz von Lünetten zum Abstützen von rotierenden Werkstücken während der Schleifbearbeitung mit mehreren Schleifscheiben ist in der DE 101 44 644 A1 beschrieben. Aus der DE-A-38 17 161 ist eine Rundschleifmashine bekannt, welche die Merkmale a), c) und g) des Anspruchs 9 aufweist.

In allen diesen Fällen können die erforderlichen Bearbeitungsvorgänge in einer einzigen, unveränderten Einspannung an ein und derselben Maschine vorgenommen werden

Das gemäß der Erfindung zu schleifende Maschinenbauteil hat jedoch an seinem einen Ende einen Lagerzapfen, der im Vergleich zu den übrigen Bereichen des Maschinenbauteils einen verringerten Durchmesser hat. Auch dieser Lagerzapfen muss hochgenau zentriert sein und dann an seinem Außenumfang rundgeschliffen werden. Hinzu kommt noch das Schleifen der Außenbereiche und der Innenausnehmung. Hierbei kann mit den bekannten Verfahren nicht mehr geschliffen werden, weil mit den üblichen Methoden zum Einspannen bestimmte Bereiche des Maschinenbauteils nicht mehr zugänglich sind. Insbesondere wenn das hier in Rede stehende Maschinenbauteil eine Getriebewelle ist bestehen höchste Anforderungen an die Genauigkeit hinsichtlich der Maßhaltigkeit und der Zentrierung. Bereits kleinste Änderungen, wie sie durch Ungenauigkeiten beim Schleifen entstehen könnten, führen hier in bestimmten Fällen zu äußerst nachteiligen Auswirkungen.

Es ist daher Aufgabe der Erfindung ein Schleifverfahren und eine Schleifmaschine anzugeben, mit dem das Maschinenbauteil zumindest in einer einzigen Schleifmaschine und ohne zwischendurch erfolgende Lageveränderungen, d.h unter möglichst gleich bleibenden Spannzuständen, fertig geschliffen werden kann.

Dieses Ziel wird mit einem Verfahren gemäß der Gesamtheit der Merkmale des Anspruchs 1 und einer Schleifmaschine mit der Gesamtheit der Merkmale des Anspruchs 9 erreicht.

Mit dem Verfahren und der Schleifmaschine gemäß der Erfindung sind unterschiedliche Spannzustände einstellbar, ohne dass die Lage des Maschinenbauteils in der Schleifmaschine, die so genannte Spannlage, dazu verändert werden muss.

Hervorzuheben sind die folgenden Spannlagen:
a) Einspannen an den axialen Enden des Maschinenbauteils zwischen Werkstückspindelstock und Reitstock;
b) das Maschinenbauteil wird mit seinem Lagerzapfen von lösbaren Spannbacken umgriffen, welche den Lagerzapfen gegen die Zentrierspitze des Werkstückspindelstocks ziehen; das freie Ende des Maschinenbauteils wird mittels einer Lünette abgestützt;
c) das Maschinenbauteil wird bei eingefahrenen Spannbacken zwischen der Zentrierspitze des Werkstückspindelstocks und der Pinolenspitze eingespannt, die in die Innenausnehmung des Maschinenbauteils eingreift.

In dem Spannzustand a lassen sich alle Außenbereiche des Maschinenbauteils mit Ausnahme des Lagerzapfens bearbeiten. Dabei ist Rund- und Unrundschleifen möglich. Es können nicht nur die Umfangsbereiche, sondern auch Stirnflächen und kegelige Übergangsflächen an der Außenkontur des Maschinenbauteils geschliffen werden. Im Spannzustand a kann auch zumindest ein Lünettensitz angeschliffen werden. Das Anschleifen des Lünettensitzes kann zusammen mit dem Schleifen der Außenkonturen oder in einem gesonderten Arbeitsgang erfolgen. Besonders anzustreben ist ein Anstellen der Lünette als erster Arbeitsfolge nach dem Außenschleifen und vor dem Schleifen der Innenausnehmung. Auch Einstiche können im Spannzustand a ohne weiteres eingearbeitet werden.

Im Spannzustand b ist das Maschinenbauteil bereits durch die Zentrierspitze des Werkstückspindelstocks und die angestellte Lünette zentriert. In diesem Spannzustand kann der Umfang der Innenausnehmung mit großer Genauigkeit geschliffen werden. Auch dabei ist sowohl ein Rundschleifen als auch ein Unrundschleifen möglich, wobei die X-, Z- und zumindest C-Achsen interpolierend gefahren werden. Auch prismatische Konturen der Innenausnehmung sind ohne weiteres möglich, ebenso ein kegeliger Längsverlauf der Innenausnehmung.

In dem Spannzustand c wird es möglich, den Rundquerschnitt des Lagerzapfens bei genauer Zentrierung zu schleifen, ohne dass die Spannlage des Maschinenbauteils innerhalb der Schleifmaschine geändert werden muss. Ein gewisser vom Reitstock ausgeübter Axialschub reicht aus, dass die Zentrierspitze des Werkstückspindelstocks die Drehmitnahme des Maschinenbauteils bewirkt; denn der Drehwiderstand beim Rundschleifen des verhältnismäßig kleinen Lagerzapfens ist wesentlich geringer als bei den anderen Schleifvorgängen.

Das Schleifen in allen Spannzuständen muss mit CBN-Schleifscheiben erfolgen

Das Schleifaufmaß der Innenausnehmung kann ermittelt werden, indem mit einem elektronischen Positionierkopf der Abstand zwischen einer Schulter des Maschinenbauteils und der Pinole des Reitstocks ermittelt wird.

Die Innenausnehmung des Maschinenbauteils kann konisch oder zylindrisch oder - wie schon gesagt - von beliebiger Kontur sein. Es muss jedoch eine Zentrierungsbohrung von vorzugsweise 60° erforderlich sein. Falls eine entsprechend konisch gestaltete Innenausnehmung ohnehin vorgesehen ist, kann diese naturgemäß direkt zum Zentrieren dienen.

Mit dem erfindungsgemäßen Verfahren und der dazu dienenden Schleifmaschine kann das in Rede stehende Maschinenbauteil mit besonders hoher Qualität in ein und derselben Schleifmaschine feinbearbeitet werden. Hierdurch können erheblich verbesserte Maß-, Form- und Lagegenauigkeiten am Maschinenbauteil hergestellt werden. Des weiteren wird keine Zwischenlagerung von Halbfertigteilen erforderlich, weil das Werkstück in ein und derselben Maschine die komplette Feinbearbeitung erfährt. Das bedeutet, dass kostenintensive Zwischenlager für Halbfertigteile entfallen können.

Weitere vorteilhafte Ausgestaltungen sind Gegenstand der rückbezogenen Ansprüche.

Die Erfindung wird anschließend anhand von Ausführungsbeispielen, die in den Zeichnungen dargestellt sind, noch näher erläutert Die Zeichnungen zeigen das Folgende:
Figur 1 ist eine Ansicht von oben auf eine Schleifmaschine zur Durchführung des erfindungsgemäßen Verfahrens.
Figur 2 veranschaulicht eine erste Phase im Ablauf des erfindungsgemäßen Verfahrens.
Figur 3 zeigt eine anschließende weitere Phase des Verfahrensablaufes.
Figur 4 zeigt die daran anschließende nächste Phase.
Figur 5 ist die letzte Phase beim Ablauf des erfindungsgemäßen Schleifverfahrens.
Figur 6 stellt beispielhaft ein erstes typisches Maschinenbauteil dar, das mit dem erfindungsgemäßen Verfahren geschliffen werden soll
Figur 7 zeigt ein weiteres Beispiel für ein derartiges Maschinenbauteil.
Figur 8 ist eine räumliche Ansicht von oben auf die in Figur 1 dargestellte Schleifmaschine.
Figur 9 ist eine Seitenansicht der Lünette, die zu der beschriebenen Schleifmaschine gehört.

Die in den Figuren 1 und 8 dargestellte Schleifmaschine geht grundsätzlich vom typischen Aufbau einer Universal-Rund- und Unrundschleifmaschine aus. Auf einem Maschinenbett 1 befinden sich Führungen 2, auf denen der Schleiftisch 3 in Richtung der so genannten Z2-Achse längsverschiebbar ist. Auf dem Schleiftisch 3 ist der Werkstockspindelstock 4 mit seinem Antriebsmotor 5 und einem Spannfutter 6 angebracht. Das Spannfutter 6 dient zum Einspannen des Maschinenbauteils 31, wozu eine Zentrierspitze 26 und lösbare Spannbacken 27 vorgesehen sind (vgl. die Figuren 2 bis 4).

Gleichachsig mit dem Werkstückspindelstock 4 ist im axialen Abstand dazu der Reitstock 7 angeordnet. Dieser hat die übliche Reitstock-Pinole 8, die in einer angepassten Pinolenspitze 9 endet (Figur 3). Der Reitstock 7 ist auf dem Schleiftisch 3 längs beweglich, wobei das Maschinenbauteil 31 wie üblich zwischen dem Werkstückspindelstock 4 und dem Reitstock 7 mit gemeinsamer Drehachse 10 eingespannt wird (vgl. Figur 2 bis 4).

Mit 11 ist eine Lünette bezeichnet, die aus einem Lünetten-Sockel 28 und einem beweglichen Stützteil 29 besteht (Figur 3) Bei aktiver Lünette 11 fährt das bewegliche Stützteil 29 aus und umgreift teilweise den Umfang des Maschinenbauteils 31, wie das besonders gut aus den Figuren 3 und 9 erkennbar ist.

Insgesamt sind in den Figuren vier Messvorrichtungen 13, 14, 15 und 30 eingezeichnet, die den Schleifvorgang kontrollieren und steuern. Eine Abrichtvorrichtung 12 dient zum Abrichten der an der Schleifmaschine vorhandenen Schleifscheiben.

Die Schleifmaschine ist mit drei Schleifspindeln 19, 22 und 25 ausgestattet, die sich sämtlich an einem gemeinsamen Schleifspindelstock 17 befinden. Der Schleifspindelstock 17 ist um eine senkrechte Schwenkachse 18 schwenkbar auf einem Schlitten 16 angeordnet, der seinerseits senkrecht zu der gemeinsamen Drehachse 10, also in Richtung der üblichen X-Achse, verschiebbar ist. Die Schwenkbewegung ist durch den gekrümmten Pfeil B und die Verschiebebewegung des Schlittens durch den geraden Doppelpfeil X angedeutet. Mit Z bzw. Z2 sind die Verschiebebewegungen in der Längsrichtung des Werkstückes und parallel dazu angedeutet, während C die Rotation des Maschinenbauteils 31 um die gemeinsame Drehachse 10 verdeutlicht.

Die erste Schleifspindel 19 trägt die erste Schleifscheibe 20, die um die erste Rotationsachse 21 rotiert. Die erste Schleifscheibe 20 dient dazu, die Außenkontur des Maschinenbauteils 31 zu schleifen. In dem hier gewählten Ausführungsbeispiel trägt die erste Schleifscheibe 20 zwei senkrecht zueinander angeordnete Schleifbeläge 20a und 20b; die erste Schleifscheibe 20 kann daher sowohl rotationssymmetrische Umfangsflächen als auch Stirnflächen schleifen, die im dargestellten Ausführungsbeispiel oben sind, vgl. hierzu besonders Figur 4.

Die zweite Schleifspindel 22 trägt die um die zweite Rotationsachse 24 rotierende zweite Schleifscheibe 23, die einen kleinen Durchmesser hat und dazu dient, die rotationssymmetrische Innenausnehmung 36 des Maschinenbauteils 31 zu schleifen, wie das besonders in Figur 3 dargestellt ist

Zur Durchführung des erfindungsgemäßen Verfahrens werden lediglich die erste Schleifspindel 19 und die zweite Schleifspindel 22 benötigt.

Mit 25 ist eine dritte Schleifspindel bezeichnet, die zu weiteren Bearbeitungsvorgängen herangezogen werden kann, wie beispielsweise in weiter zu schleifenden Umfangs- und Stirnflächen oder Einstichen.

Die Figur 6 veranschaulicht ein Beispiel eines rotationssymmetrischen Maschinenbauteils 31, das nach dem erfindungsgemäßen Verfahren geschliffen werden soll. Das Maschinenbauteil 31 ist von zylindrischer Grundform und hat einen Lagerzapfen 32 an seinem einen Ende. An den Lagerzapfen 32 schließt sich ein lang gestreckter Schaftteil 33 an, der über ein Übergangsteil 34 in einem Flansch 35 übergeht. Der Übergangsteil kann eine abgestufte oder kegelige Kontur oder beides haben. Auch Eindrehungen 38 sind möglich. An seinem dem Lagerzapfen 32 gegenüber liegenden, mit dem Flansch 35 versehenen Ende weist das Maschinenbauteil 31 eine rotationssymmetrische Innenausnehmung 36 auf. Diese ist in dem dargestellten Ausführungsbeispiel nach Figur 6 von teils abgestuft zylindrischer, teils kegeliger Kontur und geht in einem Freistichbereich 37 über.

Ein anderes Beispiel für ein Maschinenbauteil, das nach dem erfindungsgemäßen Verfahren geschliffen werden soll, ist in Figur 7 dargestellt. Der Übergangsbereich 34 weist eine größere Eindrehung 38 auf als im Ausführungsbeispiel der Figur 6. Ferner ist die rotationssymmetrische Innenausnehmung 36 hier ausschließlich von abgestuft zylindrischer Kontur.

Anhand der Figuren 2 bis 5 wird nunmehr in Einzelnen erläutert, wie das Verfahren mit der beschriebenen Schleifmaschine abläuft. Figur 2 zeigt das Werkstück, also das Maschinenbauteil 31, in seinem ersten Spannzustand. Hierbei greift das Spannfutter 6 des Werkstückspindelstocks 4 mit seiner Zentrierspitze 26 in den Lagerzapfen 32 des Maschinenbauteils 31 zentrierend ein. Die Stirnseite des Lagerzapfens 32 muss hierzu eine entsprechende Ausnehmung aufweisen. Ferner umgreifen die lösbaren Spannbacken 27 den Lagerzapfen 32 an seinem Umfang. Die Spannbacken 27 spannen das Maschinenbauteil 31 am Außenumfang des Lagerzapfens 32 und sind in Bezug auf die Zentrierspitze 26 des Spannfutters 6 in radialer Richtung ausgleichend gelagert

Zusätzlich hierzu sind die Spannbacken 27 in deren technischer Ausführung derart gestaltet, dass das Maschinenbauteil 31 in axialer Richtung auf die zentrisch umlaufende Zentrierspitze 26 des Spannfutters 6 gedrückt wird.

Dadurch wird eine erhöhte Zentriergenauigkeit des Maschinenbauteils 31 erreicht.

Auf der gegenüberliegenden Seite des Maschinenbauteils 31 ist die Reitstock-Pinole 8 mit einem konisch angepassten Eingreifzapfen 9 in die kegelförmig geformte Innenausnehmung 36 eingefahren.

Die Lünette 11 ist dabei in ihrer zurückgezogenen Stellung; ihr bewegliches Stützteil 29 ist zurückgefahren. In diesem ersten Spannzustand wird die erste Schleifscheibe 20 gegen den Übergangsbereich 34 des Maschinenbauteils 31 zugestellt, und es wird dort ein Lünettensitz 39 angeschliffen. Die Schleifstelle ist durch eine doppelte kurze Linie angedeutet. Das Schleifen erfolgt im Schälschleif-Verfahren, wobei die Schleifrichtung in Figur 2 von rechts nach links, also in Richtung zum Werkstückspindelkopf 4 hin erfolgt.

Dabei liegen die gemeinsame Drehachse 10 und die erste Rotationsachse 21 nicht in einer gemeinsamen Ebene, sondern sind auch in senkrechter Richtung etwas gegeneinander schräg gestellt, so dass an der Schleifstelle im Wesentlichen nur eine Punktberührung erfolgt

Die nächste Bearbeitungsphase ist in Figur 3 dargestellt. Die erste Schleifspindel 19 ist in ihre Ruhestellung zurückgefahren, und das bewegliche Stützteil 29 der Lünette 11 umgreift teilweise den angeschliffenen Lünettensitz 39, vgl auch Figur 9.

Ferner hat sich der Reitstock 7 in axialer Richtung von dem Maschinenbauteil 31 entfernt, so dass die zweite Schleifspindel 22 durch Verschwenken des Schleifspindelstocks 17 um die Schwenkachse 18 in Wirkstellung vor die rotationssymmetrische Innenausnehmung 36 des Werkstücks 31 gebracht werden kann. Der Reitstock 7 muss hierbei um eine Länge L zurückgefahren werden, die bei üblichen Universal-Rund- und Unrundschleifmaschinen nicht zur Verfügung steht und eine derartige Größe hat, dass die zweite Schleifspindel 22 zum Ausführen des Innenschleifens in den Raum zwischen Reitstock 7 und Maschinenbauteil 31 eingefahren werden kann. Die Länge L überschreitet übliche Pinolenhübe um ca das Dreibis Fünffache. Damit ist der zweite Spannzustand hergestellt Mit der zweiten Schleifscheibe 23 wird nunmehr die rotationssymmetrische Umfangsfläche der Innenausnehmung 36 geschliffen.

Die anschließende dritte Phase des Schleifvorganges zeigt die Figur 4. Die zweite Schleifspindel 24 ist wieder in ihre Ruhestellung zurückgefahren, und die Pinolenspitze 9 der Reitstock-Pinole 8 liegt wieder einspannend und zentrierend an der Innenausnehmung 36 des Maschinenbauteils 31 an. Die Lünette 11 ist jetzt wirkungslos, nachdem ihr bewegliches Stützteil 29 wieder in den Lünetten-Sockel 28 zurückgefahren ist. Somit liegt insgesamt wieder der erste Spannzustand wie in Figur 2 vor. Nunmehr wird durch Verschwenken des Schleifspindelstocks 17 die erste Schleifscheibe 20 erneut gegen die Außenkontur des Maschinenbauteils 31 zugestellt. Die zu schleifenden Bereiche sind durch zusätzliche parallele Striche der Außenkontur in Figur 4 besonders gekennzeichnet; sie befinden sich vor allem im Übergangsbereich 34. Auch hierbei wird durch leichtes Schrägstellen der gemeinsamen Drehachse 10 gegenüber der ersten Rotationsachse 21 erreicht, dass beim Außenrundschleifen in Form eines Schälschleifens im Wesentlichen nur eine Punktberührung zwischen dem Schleifbelag und dem Maschinenbauteil 31 vorliegt.

In dem erneut hergestellten ersten Spannzustand gemäß Figur 4 kann somit die gesamte Außenkontur des Maschinenbauteils 31 geschliffen werden, jedoch mit Ausnahme des Lagerzapfens 32, der hierbei zum Spannen mittels der lösbaren Spannbacken 27 dient

Abschließend soll aber auch der Lagerzapfen 32 geschliffen werden; diese Phase des Schleifvorganges ist in Figur 5 dargestellt Die Schleifmaschine und das Maschinenbauteil 31 werden hierzu in den dritten Spannzustand gebracht. Hierbei sind die lösbaren Spannbacken 27 von dem Lagerzapfen 32 gelöst und axial in das Spannfutter 6 eingefahren. Das Maschinenbauteil 31 ist jetzt nur noch zwischen der Zentrierspitze 26 des Werkstückspindelstocks und der Pinolenspitze 9 der Reitstock-Pinole gespannt Während in den verschiedenen Phasen gemäß den Figuren 2 bis 4 der Drehantrieb für das Maschinenbauteil 31 im Wesentlichen durch die lösbaren Spannbacken 27 des Werkstückspindelstocks 4 herbeigeführt worden ist, erfolgt die Radialmitnahme des Maschinenbauteils 31 nunmehr durch Reibung auf der Zentrierspitze 26 des Werkstückspindelstocks 4. Das ist ausreichend, weil der Drehwiderstand beim Rundschleifen des kleinen Lagerzapfens 32 wesentlich geringer ist als bei den vorangegangenen Schleifvorgängen.

Das Außenrundschleifen des Lagerzapfens 32 ist auch in Figur 5 wieder durch eine parallele Doppellinie zur Außenkontur hervorgehoben.

Die verschiedenen Phasen des Schleifvorganges sind dabei durch die Messvorrichtungen 13, 14, 15 und 30 kontrolliert, überwacht und teilweise gesteuert worden. Es muss hervorgehoben werden, dass alle Verfahrensschritte in derselben Schleifmaschine bei unveränderter Einspannlage des Maschinenbauteils 31 vorgenommen worden sind.

Das Maschinenbauteil kann nunmehr nach dem Fertigschleifen entladen werden.

Weitere Bearbeitungsvorgänge wie beispielsweise das Erzeugen von Einstichen sind allerdings mit der dritten Schleifspindel 25 möglich, sofern diese nicht zu gänzlich änderen Bearbeitungszwecken dient.

### Liste der Bezugsziffern

- 1: Maschinenbett
- 2: Führungen
- 3: Schleiftisch
- 4: Werkstückspindelstock
- 5: Antriebsmotor zu 4
- 6: Spannfutter zu 4
- 7: Reitstock
- 8: Reitstock-Pinole
- 9: Pinolenspitze
- 10: gemeinsame Drehachse
- 11: Lünette
- 12: Abrichtvorrichtung
- 13: erste Messvorrichtung
- 14: zweite Messvorrichtung
- 15: dritte Messvorrichtung
- 16: Schlitten
- 17: Schleifspindelstock
- 18: Schwenkachse
- 19: erste Schleifspindel
- 20: erste Schleifscheibe
- 20a: umfangsseitiger Schleifbelag
- 20b: stirnseitiger Schleifbelag
- 21: erste Rotationsachse
- 22: zweite Schleifspindel
- 23: zweite Schleifscheibe
- 24: zweite Rotationsachse
- 25: dritte Schleifspindel
- 26: Zentrierspitze
- 27: Spannbacken
- 28: Lünetten-Sockel
- 29: bewegliches Stützteil
- 30: vierte Messvorrichtung
- 31: Maschinenbauteil
- 32: Lagerzapfen
- 33: langgestreckter Schaftteil
- 34: Übergangsteil
- 35: Flansch
- 36: rotationssymmetrische Innenausnehmung
- 37: Freistichbereich
- 38: Eindrehung
- 39: Lünettensitz

## Patentansprüche

1. Verfahren zur Schleifbearbeitung eines um seine Längsachse zur Rotation angetriebenen Maschinenbauteils (31), das an seinem einen axialen Ende einen Lagerzapfen (32) und an seinem entgegengesetzten Ende eine Innenausnehmung (36) aufweist,
wobei mit einer ersten Schleifscheibe (20) Außenflächen und mit einer zweiten Schleifscheibe (23) die Umfangsfläche der Innenausnehmung geschliffen werden und zum Einspannen des Maschinenbauteils (31) beim Schleifen ein Werkstückspindelstock (4), ein Reitstock (7) und mindestens eine Lünette (11) vorgesehen sind,
mit folgenden Verfahrensschritten:
a) es wird ein erster Spannzustand herbeigeführt, in dem das Spannfutter (6) des Werkstückspindelstocks (4) mit lösbaren Spannbacken (27) den Lagerzapfen (32) des Maschinenbauteils (31) umgreift und zugleich mit einer Zentrierspitze (26) in die Stirnseite des Lagerzapfens (32) eingreift, während die Reitstockpinole (8) mit einem angepassten Eingreifzapfen (9) in die Innenausnehmung (36) des Maschinenbauteils (31) eingreift;
b) in dem ersten Spannzustand wird mit der ersten Schleifscheibe (20) ein Lünettensitz (38) an den Außenumfang des Maschinenbauteils (31) angeschliffen;
c) es wird ein zweiter Spannzustand herbeigeführt, in dem das Maschinenbauteil (31) an der Stelle des Lünettensitzes (38) von der Lünette (11) abgestützt und der Reitstock (7) in axialer Richtung so weit von dem Maschinenbauteil (31) weggefahren wird, dass die zweite Schleifscheibe (23) in die Innenausnehmung (36) des Maschinenbauteils (31) einfahren kann;
d) in dem zweiten Spannzustand wird die rotationssymmetrische Umfangsfläche der Innenausnehmung (36) mit der zweiten Schleifscheibe (23) geschliffen;
e) die zweite Schleifscheibe (23) wird in ihre Ruhestellung zurückgefahren, die Lünette (11) wirkungslos gemacht und wieder der erste Spannzustand hergestellt;
f) in dem erneut hergestellten ersten Spannzustand werden mit der ersten Schleifscheibe (20) die erforderlichen Bereiche an der Außenkontur des Maschinenbauteils (31) mit Ausnahme des Lagerzapfens (32) geschliffen;
g) es wird ein dritter Spannzustand herbeigeführt, in dem die lösbaren Spannbacken (27) in dem Spannfutter (6) des Werkstockspindelstocks (4) von dem Lagerzapfen (32) gelöst und axial in das Spannfutter (6) eingefahren werden, so dass das Maschinenbauteil (31) nur noch zwischen der Zentrierspitze (26) des Werkstückspindelstocks (4) und der Reitstockpinole (8) eingespannt ist;
h) in dem dritten Spannzustand wird der Umfang des Lagerzapfens (32) mit der ersten Schleifscheibe (20) geschliffen.

2. Verfahren nach Anspruch 1, **dadurch gekennzeichnet, dass** die erste und die zweite Schleifscheibe (20, 23) durch Verschwenken eines gemeinsamen Schleifspindelstocks (17) in und außer Eingriff mit dem Maschinenbauteil (31) gebracht werden, wobei der Schleifspindelstock (17) durch schwenkbare Anordnung auf einem Schlitten (16) in einer Richtung senkrecht zur Längsachse (10) des Maschinenbauteils (31) linear verfahrbar ist.

3. Verfahren nach Anspruch 2, **dadurch gekennzeichnet, dass** die erste und die zweite Schleifscheibe (20, 23) durch stufenloses Verschwenken ihres gemeinsamen Schleifspindelstocks (17) unter verschiedenen Winkeln gegen die zu schleifenden Bereiche des Maschinenbauteils (31) zustellbar sind.

4. Verfahren nach einem der Ansprüche 1 bis 3, **dadurch gekennzeichnet, dass** das Anschleifen des Lünettensitzes (39) durch Schälschleifen mit Längsvorschub in Richtung auf den Werkstückspindelstock (4) hin erfolgt.

5. Verfahren nach einem der Ansprüche 1 bis 4, **dadurch gekennzeichnet, dass** beim Schleifen der Außenkonturen des Maschinenbauteils (31) die Rotationsachse (21) der ersten Schleifscheibe (20) und die gemeinsame Drehachse (10) von Werkstückspindelstock (4), Maschinenbauteil (31) und Reitstock (7) derart schräg zueinander verlaufen, dass im wesentlichen nur eine punktförmige Berührung zwischen der ersten Schleifscheibe (20) und der Außenkontur des Maschinenbauteils (31) zustande kommt, wobei der Längsvorschub in Richtung auf den Werkstückspindelstock (4) hin erfolgt.

6. Verfahren nach einem der Ansprüche 1 bis 5, **dadurch gekennzeichnet, dass** mit der ersten Schleifscheibe (20) sowohl Umfangsbereiche als auch Stirnflächen des Maschinenbauteils (31) geschliffen werden.

7. Verfahren nach einem der Ansprüche 1 bis 6, **dadurch gekennzeichnet, dass** der Drehantrieb des Maschinenbauteils (31) beim Schleifen wahlweise einzeln oder gemeinsam durch die Zentrierspitze (26) und/oder die lösbaren Spannbacken (27) des Werkstückspindelstocks (4) erfolgt.

8. Verfahren nach einem der Ansprüche 1 bis 7, **dadurch gekennzeichnet, dass** es CNCgesteuert abläuft.

9. Schleifmaschine nach Art einer Universal- Rund- und Unrundschleifmaschine zur Durchführung des Verfahrens nach den Ansprüchen 1 bis 8, bei der die folgenden Merkmale vorgesehen sind:
a) auf einem in seiner Längsrichtung verfahrbaren Schleiftisch (3) sind ein Werkstückspindelstock (4) und ein Reitstock (7) angeordnet, zwischen denen sich das zu schleifende Maschinenbauteil (31) befindet, wobei die gemeinsame Längsachse (10) von Werkstückspindelstock (4), Maschinenbauteil (10) und Reitstock (7) in Längsrichtung des Schleiftisches (3) verläuft;
b) das Spannfutter (6) des Werkstückspindelstocks (4) weist eine Zentrierspitze (26) sowie lösbare Spannbacken (27) auf, die beide zum Zusammenwirken mit einem an dem einen Ende des Maschinenbauteils (31) befindlichen Lagerzapfen (32) ausgebildet sind;
c) der Reitstock (7) hat eine Reitstock-Pinole (8) mit daran befindlichem Eingreifzapfen (9), der zum zentrierenden Eingriff in eine rotationssymmetrische Innenausnehmung (36) angepasst ist, die sich an dem anderen Ende des Maschinenbauteils (31) befindet;
d) es ist mindestens eine Lünette (11) mit einem Sockel (28) und einem beweglichen Stützteil (29) vorgesehen;
e) an einem senkrecht zur Längsrichtung des Schleiftisches (3) gesteuert verfahrbaren Schlitten (16) ist ein um eine senkrechte Schwenkachse (16) schwenkbarer Schleifspindelstock (17) angeordnet, an dem zwei zur Rotation angetriebene Schleifscheiben (20, 23) mit waagerecht verlaufenden Rotationsachsen (21, 24) gelagert sind;
f) durch Verfahren und Verschwenken des Schleifspindelstocks (17) ergeben sich wahlweise zwei Grundstellungen der beiden Schleifscheiben (20, 23), wobei in der ersten Grundstellung die erste Schleifscheibe (20) an die Außenkontur des Maschinenbauteils (31) zugestellt ist und in der zweiten Grundstellung die zweite Schleifscheibe (23) an die Umfangsfläche der Innenausnehmung (36);
g) in der ersten Grundstellung ist das Maschinenbauteil (31) zwischen Werkstückspindelstock (4) und Reitstock (7) eingespannt, während in der zweiten Grundstellung der Reitstock (7) vom Maschinenbauteil (31) weggefahren ist;
h) die Bewegungsbahn des Reitstocks (7) auf dem Schleiftisch (3) in dessen Längsrichtung ist über das bei Universalschleifmaschinen bekannte Maß hinaus derart verlängert, dass die zweite Schleifscheibe (23) beim Übergang von der ersten in die zweite Grundstellung die entstandene Lücke zwischen dem in seiner Spannstellung befindlichen Maschinenbauteil (31) und dem ausgefahrenen Reitstock (7) passieren kann

10. Schleifmaschine nach Anspruch 9, **dadurch gekennzeichnet, dass** die erste Schleifscheibe (20) an einer ersten Schleifspindel (19) und die zweite Schleifscheibe (23) an einer zweiten Schleifspindel (22) gelagert ist, wobei sich beide Schleifspindeln (19, 22) auf dem Schleifspindelstock (17) befinden und die Rotationsachsen der beiden Schleifscheiben (20, 23) sich unter einem stumpfen Winkel von vorzugsweise 120 Grad kreuzen.

11. Schleifmaschine nach Anspruch 9 oder 10, **dadurch gekennzeichnet, dass** die erste Schleifscheibe (20) sowohl an ihrem Umfang als auch an einer Stirnfläche mit je einem Schleifbelag (20a, 20b) versehen ist.

## Claims

1. Method for grinding a machine component (31) that is driven to rotate about its longitudinal axis and that has at its one axial end a journal (32) and at its opposing end an interior recess (36),
wherein exterior surfaces are ground using a first grinding wheel (20) and the circumferential surface of said interior recess is ground using a second grinding wheel (23) and a workpiece headstock (4), a tailstock (7), and at least one steady (11) are provided for clamping said machine component (31) during grinding,
having the following method steps:
a) a first clamped condition is initiated in which said chuck (6) of said workpiece headstock (4) surrounds said journal (32) of said machine component (31) with releasable clamping jaws (27) and at the same time engages a centering tip (26) in the end face of said journal (32), while the tailstock sleeve (8), using an adapted pin (9), engages in said interior recess (36) of said machine component (31);
b) in the first clamped condition a steady seat (38) is ground on the exterior circumference of said machine component (31) using the first grinding wheel (20);
c) a second clamped condition is initiated in which said machine component (31) is supported by said steady (11) at the location of said steady seat (38) and said tailstock (7) is moved far enough away from said machine component (31) in the axial direction that said second grinding wheel (23) can be inserted into said interior recess (36) of said machine component (31);
d) in the second clamped condition the rotationally symmetrical circumferential surface of said interior recess (36) is ground using said second grinding wheel (23);
e) said second grinding wheel (23) is returned to its idle position, said steady (11) is rendered inactive, and the first clamped condition is restored;
f) in the restored first clamped condition the required areas are ground on the exterior contour of said machine component (31), with the exception of said journal (32), using said first grinding wheel (20);
g) a third clamped condition is initiated in which said clamping jaws (27) in said chuck (6) of said workpiece headstock (4) are released from said journal (32) and drawn axially into said chuck (6) such that said machine component (31) is now still clamped only between the centering tip (26) of said workpiece headstock (4) and said tailstock sleeve (8);
h) in the third clamped condition the circumference of said journal (32) is ground using said first grinding wheel (20).

2. Method in accordance with claim 1, **characterized in that**, by pivoting a common grinding headstock (17), said first and second grinding wheels (20, 23) are brought in and out of contact with said machine component (31), wherein using the pivotable arrangement said grinding headstock (17) can be moved linearly on a slide (16) in a direction perpendicular to the longitudinal axis (10) of said machine component (31).

3. Method in accordance with claim 2, **characterized in that**, using stepless pivoting of their common grinding headstock (17), said first and second grinding wheels (20, 23) can be positioned at different angles against the areas of said machine component (31) that are to be ground.

4. Method in accordance with any of claims 1 through 3, **characterized in that** the grinding of said steady seat (39) occurs using peel grinding with longitudinal advance toward said workpiece headstock (4).

5. Method in accordance with any of claims 1 through 4, **characterized in that** when grinding the exterior contours of said machine component (31) the rotational axis (21) of said first grinding wheel (20) and said common rotational axis (10) of said workpiece headstock (4), machine component (31), and tailstock (7) run oblique to one another such that essentially only a point contact is created between said first grinding wheel (20) and said exterior contour of said machine component (31), the longitudinal advance occurring in the direction of said workpiece headstock (4).

6. Method in accordance with any of claims 1 through 5, **characterized in that** both circumferential areas and also end faces of said machine component (31) are ground with said first grinding wheel (20).

7. Method in accordance with any of claims 1 through 6, **characterized in that** the rotary drive of said machine component (31) during grinding occurs selectively individually or in common using said centering tip (26) and/or said releasable clamping jaws (27) of said workpiece headstock (4).

8. Method in accordance with any of claims 1 through 7, **characterized in that** it is CNC controlled.

9. Grinding machine like a type of universal, circular, or non-circular grinding machine for performing the method in accordance with claims 1 through 8 in which the following features are provided:
a) arranged on a grinding table (3) that can travel in its longitudinal direction are a workpiece headstock (4) and a tailstock (7), between which the machine component (31) to be ground is disposed, the common longitudinal axis (10) of workpiece headstock (4), machine component (10), and tailstock (7) running in the longitudinal direction of said grinding table (3);
b) the chuck (6) of said workpiece headstock (4) has a centering tip (26) and releasable clamping jaws (27) that are both embodied for cooperating with a journal (32) disposed on the one end of said machine component (31);
c) said tailstock (7) has a tailstock sleeve (8) with a pin (9) that is adapted for centering engagement in a rotationally symmetrical interior recess (36) that is located at the other end of said machine component (31);
d) at least one steady (11) is provided that has a base (28) and a movable support part (29);
e) arranged on a slide (16) that can be controlled to move perpendicular to the longitudinal direction of said grinding table (3) is a grinding headstock (17) that can be pivoted about a vertical pivot axis (16) and on which are borne two grinding wheels (20, 23) that are driven to rotate and that have rotational axes (21, 24) that run horizontally;
f) moving and pivoting said grinding headstock (17) results selectively in two basic positions for said two grinding wheels (20, 23), in the first basic position said first grinding wheel (20) being positioned on the exterior contour of said machine component (31), and in the second basic position said second grinding wheel (23) being positioned on the circumferential surface of said interior recess (36);
g) in the first basic position said machine component (31) is clamped between workpiece headstock (4) and tailstock (7), which in the second basic position said tailstock (7) is moved away from said machine component (31);
h) the path on which said tailstock (7) moves on said grinding table (3) in its longitudinal direction is extended beyond that which is known in universal grinding machines such that when there is a transition from the first basic position to the second basic position said second grinding wheel (23) can fit in the gap created between said machine component (31), located in its clamped position, and said tailstock (7) that has been moved out.

10. Grinding machine in accordance with claim 9, **characterized in that** said first grinding wheel (20) is borne on a first grinding spindle (19) and said second grinding wheel (23) is borne on a second grinding spindle (22), said two grinding spindles (19, 22) being disposed on said grinding headstock (17) and the rotational axes of said two grinding wheels (20, 23) intersecting at an obtuse angle of preferably 120 degrees.

11. Grinding machine in accordance with claim 9 or 10, **characterized in that** said first grinding wheel (20) is provided with an abrasive layer (20a, 20b) on both its circumference and on one end face.

## Revendications

1. Procédé de meulage d'un composant de machine (31) entraîné en rotation autour de son axe longitudinal et qui présente un tourillon de montage (32) à une de ses extrémités axiales et un évidement intérieur (36) à son extrémité opposée,
des surfaces extérieures étant meulées au moyen d'un premier disque de meulage (20) et la surface périphérique de l'évidement intérieur étant meulée à l'aide d'un deuxième disque de meulage (23), une poupée porte-pièce (4), une contre-poupée (7) et au moins une lunette (11) étant prévues pour serrer le composant de machine (31) lors du meulage,
le procédé présentant les étapes de traitement suivantes :
a) on établit un premier état de serrage dans lequel le mandrin de serrage (6) de la poupée porte-pièce (4) chevauche par des mâchoires de serrage libérables (27) le tourillon de montage (32) du composant de machine (31) et s'engage en même temps par une pointe de centrage (26) dans le côté frontal du tourillon de montage (32), pendant que le fourreau (8) de la contre-poupée s'engage par un tourillon d'engagement (9) adapté dans l'évidement intérieur (36) du composant de machine (31),
b) dans le premier état de serrage, on meule avec le premier disque de meulage (20) un siège de lunette (38) à la périphérie extérieure du composant de machine (31),
c) on établit un deuxième état de serrage, dans lequel le composant de machine (31) est soutenu par la lunette (11) plutôt que par le siège de lunette (38) et la contre-poupée (7) est éloignée dans la direction axiale du composant de machine (31), suffisamment loin pour que le deuxième disque de meulage (23) puisse pénétrer dans l'évidement intérieur (36) du composant de machine (31),
d) dans le deuxième état de serrage, la surface périphérique symétrique en rotation de l'évidement intérieur (36) est meulée à l'aide du deuxième disque de meulage (23),
e) le deuxième disque de meulage (23) est reculé dans sa position de repos, la lunette (11) est désactivée et on établit de nouveau le premier état de serrage,
f) dans le premier état de serrage de nouveau établi, les parties nécessaires du contour extérieur du composant de machine (31) à l'exception du tourillon de montage (32) sont meulées à l'aide du premier disque de meulage (20),
g) on établit un troisième état de serrage, dans lequel les mâchoires de serrage libérables (27) du mandrin de serrage (6) de la poupée porte-pièce (4) sont libérées du tourillon de montage (32) et sont rétractées axialement dans le mandrin de serrage (6) de telle sorte que le composant de machine (31) n'est plus serré qu'entre la pointe de centrage (26) de la poupée porte-pièce (4) et le fourreau (8) de la contre-poupée et
h) dans le troisième état de serrage, la périphérie du tourillon de montage (32) est meulée à l'aide du premier disque de meulage (20).

2. Procédé selon la revendication 1, **caractérisé en ce que** le premier et le deuxième disque de meulage (20, 23) sont amenés à s'engager et à se dégager du composant de machine (31) par pivotement d'une poupée porte-broche de meulage (17) commune, la poupée porte-broche de meulage (17) pouvant grâce à un agencement pivotant sur un chariot (16) être déplacée linéairement dans une direction perpendiculaire à l'axe longitudinal (10) du composant de machine (31).

3. Procédé selon la revendication 2, **caractérisé en ce que** le premier et le deuxième disque de meulage (20, 23) peuvent être ajustés sous différents angles par rapport aux parties à meuler du composant de machine (31) par pivotement progressif de leurs poupées porte-broche de meulage (17).

4. Procédé selon l'une des revendications 1 à 3, **caractérisé en ce que** le meulage du siège de lunette (39) s'effectue par rectification d'écroûtage avec avancement longitudinal en direction de la poupée porte-pièce (4).

5. Procédé selon l'une des revendications 1 à 4, **caractérisé en ce que** lors du meulage, le contour extérieur du composant de machine (31), l'axe de rotation (21) du premier disque de meulage (20) et l'axe de rotation commun (10) de la poupée porte-pièce (4), du composant de machine (31) et de la contre-poupée (7) s'étendent obliquement les uns par rapport aux autres de telle sorte que l'on obtienne essentiellement un contact uniquement ponctuel entre le premier disque de meulage (20) et le contour extérieur du composant de machine (31), le déplacement longitudinal ayant lieu en direction de la poupée porte-pièce (4).

6. Procédé selon l'une des revendications 1 à 5, **caractérisé en ce qu'**avec le premier disque de meulage (20), on meule à la fois les zones périphériques et les surfaces frontales du composant de machine (31).

7. Procédé selon l'une des revendications 1 à 6, **caractérisé en ce que** lors du meulage, l'entraînement en rotation du composant de machine (31) s'effectue sélectivement séparément ou conjointement par la pointe de centrage (26) et/ou par les mâchoires de serrage libérables (27) de la poupée porte-pièce (4).

8. Procédé selon l'une des revendications 1 à 7, **caractérisé en ce qu'**il est conduit sous commande CNC.

9. Machine de meulage du type machine de meulage universel, circulaire et non circulaire, en vue de l'exécution du procédé selon les revendications 1 à 8, et qui présente les caractéristiques suivantes :
a) sur une table de meulage (3) qui peut être déplacée dans le sens de sa longueur sont disposées une poupée porte-pièce (4) et une contre-poupée (7) entre lesquelles est placé le composant de machine (31) à meuler, l'axe longitudinal commun (10) de la poupée porte-pièce (4), du composant de machine (10) et de la contre-poupée (7) s'étendant dans le sens de la longueur de la table de meulage (3),
b) le mandrin de serrage (6) de la poupée porte-pièce (4) présente une pointe de centrage (26) ainsi qu'une mâchoire de serrage (27) libérable qui sont toutes deux configurées pour coopérer avec un tourillon de montage (32) situé à une extrémité du composant de machine (31),
c) la contre-poupée (7) présente un fourreau (8) de contre-poupée sur lequel est situé un tourillon d'engagement (9) qui est adapté pour engager de manière centrée un évidement intérieur (36) symétrique en rotation situé à l'autre extrémité du composant de machine (31),
d) au moins une lunette (11) dotée d'un socle (28) et d'une pièce mobile de soutien (29) est prévue,
e) sur un chariot (16) qui peut être déplacé de manière contrôlée perpendiculairement au sens de la longueur de la table de meulage (3) est disposée une poupée porte-broche de meulage (17) apte à pivoter autour d'un axe vertical de pivotement (18) et sur lequel deux disques de meulage (20, 23) entraînés en rotation sont montés avec leur axe de rotation (21, 24) horizontal,
f) par déplacement et pivotement de la poupée porte-broche de meulage (17), on obtient sélectivement deux positions de base des deux disques de meulage (20, 23), le premier disque de meulage (20) étant associé au contour extérieur du composant de machine (31) dans la première position de base et le deuxième disque de meulage (23) étant associé à la surface périphérique de l'évidement intérieur (36) dans la deuxième position de base,
g) dans la première position de base, le composant de machine (31) est serré entre la poupée porte-pièce (4) et la contre-poupée (7), tandis que dans la deuxième position de base, la contre-poupée (7) est éloignée du composant de machine (31), et
h) la trajectoire de déplacement de la contre-poupée (7) sur la table de meulage (3) dans le sens de sa longueur est prolongée au-delà de la mesure connue sur les machines de meulage universel de telle sorte que lors de la transition entre la première et la deuxième position de base, le deuxième disque de meulage (23) puisse passer dans l'interstice présent entre le composant de machine (31) situé dans sa position de serrage et la contre-poupée (7) extraite.

10. Machine de meulage selon la revendication 9, **caractérisée en ce que** le premier disque de meulage (20) est monté sur une première broche de meulage (19) et le deuxième disque de meulage (23) sur une deuxième broche de meulage (22), les deux broches de meulage (19, 22) étant situées sur la poupée porte-broche de meulage (17), les axes de rotation des deux disques de meulage (20, 23) se croisant sous un angle obtus, de préférence de 120 degrés.

11. Machine de meulage selon les revendications 9 ou 10, **caractérisée en ce que** le premier disque de meulage (20) est doté d'une garniture de meulage (20a, 20b) à la fois sur sa périphérie et sur sa surface frontale.
